# EUROPÄISCHE PATENTSCHRIFT

(11) **EP 3 988 844 B1**
(45) Veröffentlichungstag und Bekanntmachung des Hinweises auf die Patenterteilung: **28.06.2023**
(21) Anmeldenummer: 21203275.9
(22) Anmeldetag: 18.10.2021
(51) Int. Cl.: F23N 5/12, F23N 5/24

(54) **HEIZUNGSANLAGE UND VERFAHREN ZUM BETREIBEN EINER HEIZUNGSANLAGE**
HEATING SYSTEM AND METHOD FOR OPERATING A HEATING SYSTEM
INSTALLATION DE CHAUFFAGE ET PROCÉDÉ DE FONCTIONNEMENT D'UNE INSTALLATION DE CHAUFFAGE

(30) Priorität: 20.10.2020 DE 102020127558
(43) Veröffentlichungstag der Anmeldung: 27.04.2022
(73) Patentinhaber: Viessmann Climate Solutions SE, 35108 Allendorf (DE)
(72) Erfinder: KLENKE, Timo Christian, 35039 Marburg (DE); GEHLERT, Tino, 59955 Winterberg (DE)
(74) Vertreter: MERH-IP Matias Erny Reichl Hoffmann Patentanwälte PartG mbB

(56) Entgegenhaltungen:
- EP-A1- 3 290 797
- EP-A2- 3 690 318
- DE-C1- 10 003 819

## Beschreibung

Die vorliegende Erfindung betrifft eine Heizungsanlage und ein Verfahren zum Betreiben einer Heizungsanlage. Insbesondere sind die Heizungsanlage und das Verfahren dazu ausgelegt, eine thermische Beanspruchung einer lonisationselektrode eines Gasbrenners zu minimieren, um deren Lebensdauer zu verlängern.

Eine gattungsgemäße Heizungsanlage weist einen Wärmeerzeuger mit einem Brenner, insbesondere einen Gasbrenner auf, der mit einem Brenngas und Luft betrieben wird. Der Brenner hat einen Flammkörper, aus dem ein Gas bzw. ein Gas-Luft-Gemisch in einen Brennraum, der den Flammkörper umgibt, austritt. Nach Zünden des Gas-Luft-Gemischs mittels einer Zündelektrode bildet sich um den Flammkörper eine Flamme. Die räumliche Ausdehnung der Flamme, wird im Folgenden auch als Reaktionszone bezeichnet. In der Reaktionszone finden die Verbrennungsprozesse statt. Die geometrische Ausdehnung der Reaktionszone und die Temperatur können in Abhängigkeit eines Modulationsgrads des Brenners variieren. Der Modulationsgrad beschreibt eine eingestellte Leistung des Brenners in Prozent der Maximalleistung. Die Leistung des Brenners hängt im Wesentlichen von der zugeführten Menge an Brennstoff und für die Verbrennung zur Verfügung stehenden Luft, und insbesondere von deren Verhältnis zueinander ab.

Die Verbrennung des Gas-Luft-Gemischs im Brenner wird üblicherweise mit einer lonisationselektrode überwacht, die in der Nähe des Flammkörpers angeordnet ist und sich in oder nah bei der Reaktionszone befinden kann. Je nach Modulationsgrad des Brenners ist die lonisationselektrode einer unterschiedliche hohen thermischen Belastung und/oder korrosiven Belastung ausgesetzt, die das Material der lonisationselektrode verändern bzw. schädigen kann, so dass es zu Alterungseffekten kommt, die auch als Degradation bezeichnet werden. Nach einer bestimmten akkumulierten thermischen und/oder korrosiven Belastung kann es zu einer Schädigung und somit zu einem Ausfall der lonisationselektrode und/oder zu einem geschwächten Messsignal der lonisationselektrode kommen, was zur Folge haben kann, dass ein sicherer Betrieb des Brenners nicht mehr gewährleistet werden kann. Um einen Ausfall der lonisationselektrode und somit des Brenners zu vermeiden, werden Ionisationselektroden daher meist vorsorglich bei standardmäßiger Wartung einfach ausgetauscht, so dass ein Austausch auch dann stattfinden kann, obwohl die Elektroden noch keine signifikanten Degradationseffekte aufweisen.

Ein Brenner mit Zündelektrode und lonisationselektrode wird beispielsweise in der EP 3 581 850 beschrieben. Ein Verfahren und eine Vorrichtung zum Regenerieren einer lonisationselektrode wird in der DE 10 2019 107 367 A1 offenbart. Der Aufbau von Brennern mit Ionisationsmessung sowie die Regelung eines Brenners werden beispielsweise in der EP 0 770 824 B1 und der EP 2 466 204 B1 beschrieben.

Die europäische Patentanmeldung EP 3 290 797 A1 offenbart ein gattungsgemäßes Verfahren zum Erfassen eines Alterungszustands eines Heizsystems. Ein zeitlicher Verlauf einer Verbrennungskenngröße, insbesondere eines Ionisationsstroms, in einem Zündbetrieb wird berücksichtigt. Ferner werden Verfahren zum Festlegen eines Inspektionszeitpunktes des Heizsystems, ein Verfahren zum Steuern eines Zündbetriebs des Heizsystems, eine Steuereinheit, die zum Ausführen eines der Verfahren ausgebildet ist, sowie ein Heizsystem mit der Steuereinheit beschreiben.

Die deutsche Patentanmeldung DE 100 03 819 C1 beschreibt ein weiteres gattungsgemäßes Verfahren zum Betreiben eines Gasbrenners mit einer lonisationssonde.

Ziel der vorliegenden Erfindung ist es, die aus dem Stand der Technik bekannten Probleme zu lösen und eine gegenüber dem Stand der Technik verbesserte Heizungsanlage bereitzustellen. Insbesondere soll ein Brenner in einem Wärmeerzeuger einer Heizungsanlage so betrieben werden, dass die thermische und/oder korrosive Belastung der lonisationselektrode möglichst gering sind, so dass eine Degradation der lonisationselektrode möglichst vermieden oder verringert werden kann. Hierdurch kann insbesondere die Lebensdauer der lonisationselektrode verlängert werden, so dass eine Wartung des Wärmeerzeugers weniger häufig erfolgen muss.

Die Lösung der Aufgabe gelingt durch eine Heizungsanlage nach Anspruch 1 sowie durch ein Verfahren zum Betreiben einer Heizungsanlage nach Anspruch 5.

Die alleinige Verwendung des Begriffs "thermische Belastung" soll im Folgenden eine "korrosive Belastung" nicht ausschließen. Bei Hitzeeinwirkung auf die lonisationselektrode können beide Effekte gleichzeitig auftreten und zu einer Degradation der lonisationselektrode führen. Der Begriff "Degradation" soll alle möglichen Folgen auf die lonisationselektrode umfassen, die insbesondere zu einer Schwächung des Messsignals (des gemessenen Ionisationsstroms) und/oder zu einer Beschädigung des Elektrodenmaterials führen. "Degradation" umfasst somit eine Beschädigung der lonisationselektrode sowie eine Beeinträchtigung der Funktion der lonisationselektrode.

Eine Heizungsanlage für ein Gebäude umfasst mindestens einen Wärmeerzeuger zum Erhitzen eines Wärmeträgermediums und eine Datenverarbeitungsvorrichtung, die kommunikativ mit einer Regeleinrichtung des Wärmeerzeugers verbunden ist.

Der Wärmeerzeuger umfasst einen Brenner mit einer Zündelektrode zum Zünden eines Brennvorgangs in einem Brennraum des Brenners, einer lonisationselektrode zum Messen eines Ionisationsstroms in einer Reaktionszone des Brenners und einem Wärmetauscher zum Übertragen der vom Brenner erzeugten Wärme auf das Wärmeträgermedium. Der Wärmeerzeuger umfasst ferner eine Regeleinrichtung zum Regeln eines Betriebszustands des Wärmeerzeugers in Abhängigkeit von Regelparametern.

Die Datenverarbeitungsvorrichtung umfasst eine Speichereinrichtung zum Speichern von Daten und eine Recheneinrichtung zum Durchführen von Verfahren zum Verarbeiten von Daten, insbesondere von Messwerten, die von einer oder mehreren Wärmeerzeugern empfangen werden.

Die Datenverarbeitungsvorrichtung kann entweder lokal, beispielsweise im selben Gebäude wie der Wärmeerzeuger, oder geographisch entfernt vorgesehen sein. Insbesondere kann es sich bei Recheneinrichtung um ein über das Internet oder ein sonstiges Netzwerk (z.B. ein "Local Area Network", LAN oder ein "Wide Area Network", WAN) mit dem Wärmeerzeuger verbundenen Server, ein Rechencluster oder dergleichen handeln.

Die Speichereinrichtung kann beispielsweise als Cloudspeicher oder Netzwerkspeicher implementiert sein, der über das Internet oder das sonstiges Netzwerk kommunikativ mit der Recheneinrichtung und einer Regeleinrichtung eines Wärmeerzeugers oder mehreren Regeleinrichtungen einer Vielzahl von Wärmeerzeugern verbunden ist. Der Datenaustausch zwischen Regeleinrichtung und Datenverarbeitungsvorrichtung kann entsprechend über das jeweilige Netzwerk erfolgen.

Der Vorteil einer über das Internet angebundene Datenverarbeitungsvorrichtung ist, dass Daten einer Vielzahl von Wärmeerzeugern, die sich geographischer entfernt voneinander (z.B. in unterschiedlichen Gebäuden) befinden können, empfangen, gespeichert und verarbeitet werden können. Hierbei kann es sich um eine Vielzahl baugleicher oder verschiedener Wärmeerzeuger handeln. Insbesondere kann es vorteilhaft sein, Daten einer Vielzahl baugleicher oder bauähnlicher Wärmeerzeuger auszuwerten, die insbesondere baugleiche lonisationselektroden aufweisen, um für eine bestimmte Bauart von lonisationselektrode eine spezifische statistische Auswertung empfangener und gespeicherter Messwerte durchzuführen.

Die Regeleinrichtung des Wärmeerzeugers überträgt regelmäßig, beispielsweise mehrmals pro Sekunde, mehrmals pro Minute, mehrmals pro Stunde oder mehrmals am Tag, jeweils eine Vielzahl von Messwerten über den Betriebszustand des Wärmeerzeugers an die Datenverarbeitungsvorrichtung. Somit kann eine Vielzahl von Messwerten erzeugt werden und ein zeitlicher Verlauf des Betriebszustands des Wärmeerzeugers kann anhand der Messwerte überwacht und/oder ausgewertet werden.

Die Regeleinrichtung des Wärmeerzeugers kann Regelparameter zum Regeln des Wärmeerzeugers von der Datenverarbeitungsvorrichtung empfangen. Die empfangen Regelparameter können dann lokal von der Regeleinrichtung gespeichert und zum weiteren Regeln des Wärmeerzeugers verwendet werden. Zusätzlich kann die Regeleinrichtung auch auf lokal gespeicherte Regelparameter zurückgreifen, zum Beispiel wenn eine Kommunikation mit der Datenverarbeitungsvorrichtung nicht möglich ist. Die lokal von der Regeleinrichtung gespeicherten Regelparameter können die letzten von der Datenverarbeitungsvorrichtung übertragenen Regelparameter sein und/oder es können Regelparameter für einen Normalbetrieb und/oder einen Notbetrieb in der Regeleinrichtung hinterlegt sein.

Die Datenverarbeitungsvorrichtung empfängt die von der Regeleinrichtung übertragenen Messwerte und speichert sie in der Speichereinrichtung und/oder im Cloudspeicher. In Abhängigkeit einer Vielzahl gespeicherter Messwerte kann die Recheneinrichtung der Datenverarbeitungsvorrichtung Regelparameter für den Wärmeerzeuger bestimmen und eine verbleibende Lebensdauer (Restlebensdauer) der lonisationselektrode berechnen.

Falls die von der Recheneinrichtung berechnete verbleibende Lebensdauer der lonisationselektrode gleich groß wie oder kleiner als ein erster Grenzwert ist, kann sie einen korrigierten Satz Regelparameter bestimmen und an die Regeleinrichtung übertragen.

Der erste Grenzwert kann beispielsweise in Abhängigkeit einer vorgegebenen Mindestlebensdauer der lonisationselektrode festgelegt werden. Alternativ kann der erste Grenzwert auch in Abhängigkeit eines Wartungsintervalls des Wärmeerzeugers festgelegt werden. Im Allgemeinen beschreibt der erste Grenzwert eine Mindestlaufzeit, in welcher der Wärmeerzeuger keine Wartung benötigen soll. Im Ergebnis können die Regelparameter also derart bestimmt werden, dass die lonisationselektrode mindestens bis zum nächsten geplanten Wartungstermin betriebsbereit ist, was bedeutet, dass gemäß der Berechnung durch die Recheneinrichtung kein Ausfall der lonisationselektrode zu erwarten ist.

Die Regeleinrichtung des Wärmeerzeugers überträgt mindestens die folgenden Messwerte über den Betriebszustand des Wärmeerzeugers, vorzugsweise zusammen mit einem jeweiligen Zeitpunkt der Messung, regelmäßig an die Datenverarbeitungsvorrichtung:
Betriebszeiten des Brenners und/oder
eine Leistung des Brenners und/oder
Zündzeiten des Brenners und/oder
den lonisationsstrom.

Betriebszeiten des Brenners geben diejenigen Zeiträume an, zu denen der Brenner in Betrieb ist. Beispielsweise kann für jeden Messzeitpunkt ein (binärer) Wert übertragen werden, der angibt, ob gerade ein Verbrennungsprozess stattfindet oder nicht. Dieser Wert kann beispielsweise anhand des Ionisationsstroms bestimmt werden.

Die Leistung des Brenners wird auch als Modulationsgrad oder Modulationsbereich des Brenners ausgedrückt. Diese Werte können jeweils in Watt oder Prozent einer Maximalleistung angegeben werden. In der Regel kann ein Wärmeerzeuger in Abhängigkeit einer vorgegebenen Leistungsabgabe betrieben werden. In Abhängigkeit der vorgegebenen Leistung kann eine Zufuhr an Brennstoff (bzw. Gas-Luft-Gemisch) geregelt werden. Der Begriff Modulation ergibt sich daraus, dass die Leistung des Brenners stufenlos verstellbar ist. Anstelle eines modulierenden Betriebs kann ein Brenner auch getaktet betrieben werden, wobei der Brenner immer wieder ein- und ausgeschaltet wird, was jedoch einen höheren Verschleiß zur Folge haben kann.

Zündzeiten des Brenners geben insbesondere Zeitpunkte an, in denen Zündvorgänge mittels der Zündelektrode stattgefunden haben. Ferner kann eine Zündzeit die Zeit von Öffnen des Gasventils bis zum Erkennen einer stabilen Flamme angeben. Die Zündzeit gibt also an, wie lange es dauert, einen Betrieb mit stabiler Verbrennung im Brenner zu erreichen. Hieraus lässt sich beispielsweise erkennen, ob der Brenner normal zündet oder verspätet. Aus der Häufigkeit von Zündvorgängen oder der Länge der Zündzeit können insbesondere Rückschlüsse auf einen Verschleiß des Brenners bzw. dessen Komponenten gezogen werden.

Der lonisationsstrom wird mittels der lonisationselektrode gemessen. Anhand des zeitlichen Verlaufs des Ionisationsstroms können beispielsweise Rückschlüsse auf den Verbrennungsprozess gezogen werden. Ferner kann der lonisationsstrom verwendet werden, um zu überwachen, dass eine Zündung des Brenners erfolgreich war.

Zusätzlich können Informationen über einen Gerätetyp des Wärmeerzeugers, eine geographische Position des Wärmeerzeugers, Informationen über das Gebäude und/oder über eine Außentemperatur des Gebäudes übertragen und gespeichert werden. Insbesondere wird die Auswertung der Messwerte in Abhängigkeit des Gerätetyps durchgeführt, da z.B. Bauart und geometrische Anordnung der lonisationselektrode vom Gerätetyp abhängig sein können. Hinsichtlich der geometrischen Anordnung der lonisationselektrode ist insbesondere der Abstand zwischen lonisationselektrode und Flammkörper ein wesentlicher Parameter.

Die Recheneinrichtung der Datenverarbeitungsvorrichtung kann die verbleibende Lebensdauer der lonisationselektrode in Abhängigkeit akkumulierter Verweildauern in einer Vielzahl festgelegter Modulationsbereiche des Brenners berechnen, wobei jeder Modulationsbereich einer Leistung des Brenners entspricht. Mit "verbleibender Lebensdauer" ist eine erwartete Mindestlebensdauer der lonisationselektrode gemeint, wobei hierzu beispielsweise eine statistische Auswertung vorgenommen wird.

Die Recheneinrichtung der Datenverarbeitungsvorrichtung kann einen ersten Modulationsbereich aus der Vielzahl festgelegter Modulationsbereiche bestimmen, bei dem die berechnete verbleibende Lebensdauer der lonisationselektrode minimal wird. Hierzu kann insbesondere eine statistische Auswertung der Messwerte durchgeführt werden. In einer Vielzahl von Feldstudien und Simulationen hat sich gezeigt, dass Alterungsprozesse der lonisationselektrode, insbesondere aufgrund thermischer Belastung, stark vom Modulationsgrad abhängen. Dabei ist zu beachten, dass eine höhere eingestellte Leistung des Brenners nicht automatisch eine höhere thermische Belastung der lonisationselektrode zur Folge hat.

In Abhängigkeit des Modulationsgrads sowie in Abhängigkeit der Luftzahl, die das Verhältnis von Brennstoff zu Luft beschreibt, ändert sich die geometrische (dreidimensionale) Form der Reaktionszone, also der Flamme im Brenner bzw. über dem Flammkörper. Dabei weisen verschiedene Bereiche der Reaktionszone unterschiedlich hohe Temperaturen auf. Außerdem kann die Art der Strömung in verschiedenen Bereichen der Reaktionszone je nach Modulationsgrad und Luftzahl laminar oder turbulent sein. Je nachdem mit welchem Bereich, bzw. welchen Bereichen der Reaktionszone die lonisationselektrode in Kontakt kommt, können entsprechend unterschiedliche thermische Belastungen auf die lonisationselektrode einwirken, die beispielsweise auch entlang der Länge der lonisationselektrode unterschiedliche hoch sein können.

Durch Auswerten von Messwerten einer Vielzahl von Wärmeerzeugern, bzw. von Messwerten eines Wärmeerzeugers über einen langen Zeitraum oder durch Simulationen und weitere Berechnungen, kann eine Abhängigkeit der Lebensdauer der lonisationselektrode vom Modulationsgrad bestimmt werden. Insbesondere kann ein für die Lebensdauer der lonisationselektrode besonders schädlicher erster Modulationsbereich identifiziert werden. Entsprechend kann ermittelt werden, welche Modulationsbereiche weniger schädlich für die Lebensdauer der lonisationselektrode sind. Durch Vermeiden eines Betriebs des Brenners im besonders schädlichen ersten Modulationsbereich kann somit die Lebensdauer der lonisationselektrode verlängert werden.

Erfindungsgemäß werden die korrigierten Regelparameter derart bestimmt, dass ein Betrieb des Brenners im ersten Modulationsbereich vermieden wird. Durch solch einen regelungstechnischen Eingriff kann somit die Lebensdauer der lonisationselektrode verlängert werden. Insbesondere kann erreicht werden, dass die berechnete verbleibende Lebensdauer der lonisationselektrode größer als der erste Grenzwert ist.

Die Recheneinrichtung der Datenverarbeitungsvorrichtung kann einen zweiten und einen dritten Modulationsbereich aus der Vielzahl festgelegter Modulationsbereiche bestimmen, so dass sich die Leistung des ersten Modulationsbereichs als arithmetisches Mittel aus der Leistung des zweiten Modulationsbereichs und der Leistung des dritten Modulationsbereichs ergibt.

Der zweite Modulationsbereich und der dritte Modulationsbereich müssen nicht unbedingt so gewählt werden, dass sich die Leistung des ersten Modulationsbereichs als arithmetisches Mittel aus der Leistung des zweiten Modulationsbereichs und der Leistung des dritten Modulationsbereichs ergibt. Entscheidend ist, dass im gepulsten Betrieb zwischen zweiten Modulationsbereich und dritten Modulationsbereich der zeitliche Mittelwert der Leistung dem Wert der Leistung des ersten Modulationsbereichs entspricht. Somit kann der Brenner beispielsweise für einen Zeitraum t1 mit der Leistung des zweiten Modulationsbereichs und für einen von t1 verschiedenen Zeitraum t2 mit der Leistung des dritten Modulationsbereichs betrieben werden. Die Leistung des ersten Modulationsbereichs ergibt sich somit als gewichteter Mittelwert aus der Leistung des zweiten Modulationsbereichs und der Leistung des dritten Modulationsbereichs, wobei die Zeiträume t1 und t2 als Gewichtungsfaktoren dienen.

In weiteren bevorzugten Ausführungen kann der Brenner auch in mehr als zwei vom ersten Modulationsbereich verschiedenen Modulationsbereichen betrieben werden, so dass sich wiederum aus der zeitlichen Mittelung der Vielzahl von Modulationsbereichen die vorgegebene Leistung des ersten Modulationsbereichs ergibt.

Der zweite Modulationsbereich und der dritte Modulationsbereich sind Modulationsbereiche, bei denen eine relativ zum ersten Modulationsbereich geringere thermische Belastung auf die lonisationselektrode einwirkt. Folglich kann die Lebensdauer der lonisationselektrode beim Betreiben des Brenners im zweiten Modulationsbereich oder im dritten Modulationsbereich deutlich länger ausfallen als beim Betreiben des Brenners im ersten Modulationsbereich.

Beispielsweise kann es bei einem bestimmten Gerätetyp eines Wärmeerzeugers der Fall sein, dass eine Leistung von 50% (erster Modulationsbereich) besonders schädlich für die Lebensdauer der lonisationselektrode ist. Eine Leistung von 40% (zweiter Modulationsbereich) bzw. 60% hat sich für den Gerätetyp jedoch als weniger schädlich erwiesen. Die Prozentangaben beziehen sich hierbei auf Prozent der Maximalleistung. Wird eine Leistungsabgabe von 50% angefordert kann der Wärmeerzeuger abwechselnd bei 40% und 60% betrieben werden, so dass sich im zeitlichen Mittel eine Leistungsabgabe von 50% ergibt, ohne dass der Brenner tatsächlich bei 50% betrieben wird.

Ein Dauerbetrieb im für die Lebensdauer der lonisationselektrode schädlichen ersten Modulationsbereich wird bei diesem Verfahren vermieden. Stattdessen wird der Brenner abwechselnd bzw. gepulst im zweiten und dritten Modulationsbereich betrieben, die jeweils weniger schädlich für die Lebensdauer der lonisationselektrode des betreffenden Gerätetyps sind. In der Folge wird die Lebensdauer der lonisationselektrode im Vergleich zu einem Betrieb im ersten Modulationsbereich verlängert.

Die oben genannten Leistungswerte sind beispielhaft und können sich zwischen verschiedenen Wärmeerzeugern (Gerätetypen) deutlich voneinander unterscheiden. Für einen Wärmeerzeuger eines anderen Gerätetyps können beispielsweise Teillastbereiche (Modulationsbereiche) von 20% bis 60% Leistung, insbesondere 30% bis 40% Leistung besonders schädlich für die Lebensdauer der lonisationselektrode sein. Entsprechend können Teillastbereiche von 5% bis 10% bzw. 70% bis 90% weniger schädlich sein. Um eine Leistungsabgabe im schädlichen Teillastbereich zu erreichen, kann der Wärmeerzeuger entsprechend in den unschädlichen Teillastbereichen (zweiter und dritter Modulationsbereich) gepulst betrieben werden, so dass im zeitlichen Mittel eine Leistung des schädlichen Teillastbereichs (erster Modulationsbereich) erreicht wird.

Um für jeden in der Heizungsanlage verwendeten Gerätetyp relevante Daten bereitzustellen, können Werte für den ersten, zweiten und dritten Modulationsbereich jeweils in einer Tabelle gespeichert sein. Insbesondere kann die Tabelle auch entsprechende Regelparameter für den ersten, zweiten und dritten Modulationsbereich enthalten. Somit kann die Datenverarbeitungsvorrichtung auch ohne erneutes Durchführen aufwändiger Rechenvorgänge die entsprechenden Regelparameter bereitstellen, wenn erkannt wird, dass der erste Grenzwert für die Lebensdauer der lonisationselektrode unterschritten werden könnte.

Wie oben beispielhaft beschrieben kann die Recheneinrichtung die korrigierten Regelparameter derart bestimmen, dass der Brenner abwechselnd im zweiten Modulationsbereich und im dritten Modulationsbereich betrieben wird, so dass der Brenner im zeitlichen Mittel, die Leistung des ersten Modulationsbereichs abgibt.

Statistische Auswertungen haben gezeigt, dass eine lonisationselektrode eine bestimmte akkumulierte Verweilzeit in Bereichen hoher thermischer Belastung aushält. Entsprechend dem von der Nutzung abhängigen Betriebsverhalten eines Wärmeerzeugers kann abgeschätzt werden, wann diese akkumulierte Verweilzeit erreicht wird. Somit kann in Abhängigkeit der Nutzung ermittelt werden, wie lange eine Restlebensdauer der lonisationselektrode des Wärmeerzeugers voraussichtlich ist.

Beispielsweise kann anhand von Messwerten einer Vielzahl von Wärmeerzeugern erkannt werden, dass lonisationselektrode eines bestimmten Gerätetyps frühzeitig ausfallen, wenn hohe akkumulierte Verweilzeiten in einem bestimmten Modulationsbereich erreicht werden. Dieser besonders schädliche Modulationsbereich kann somit als "erster Modulationsbereich" identifiziert werden und mittels eines regelungstechnischen Eingriffs, also durch bestimmen korrigierter Regelparameter, im weiteren Betrieb des Wärmeerzeugers vermieden werden.

Durch bestimmen neuer, korrigierter Regelparameter kann das Betriebsverhalten des Wärmeerzeugers verändert werden. Dieser regelungstechnische Eingriff kann insbesondere dazu genutzt werden, um die Restlebensdauer der lonisationselektrode des Wärmeerzeugers zu erhöhen, zum Beispiel um sicherzustellen, dass ein Wartungstermin ohne Ausfall der lonisationselektrode erreicht wird. Hierbei kann ein zweiter Grenzwert festgelegt werden, der eine kleinste Restlebensdauer der lonisationselektrode angibt. Die korrigierten Regelparameter können dann insbesondere so bestimmt werden, dass die berechnete Restlebensdauer der lonisationselektrode mindestens dem zweiten Grenzwert entspricht. Der zweite Grenzwert kann in Abhängigkeit eines vorgegebenen Wartungsintervalls bestimmt werden und beispielsweise einer verbleibenden Restzeit des Wartungsintervalls entsprechen.

Die oben beschriebene Heizungsanlage und das von der Heizungsanlage ausgeführte Verfahren können somit in vorteilhafter Weise sicherstellen, dass ein frühzeitiger Austausch einer lonisationselektrode vermieden wird, bzw. dass eine Degradation der lonisationselektrode so verringert wird, dass die lonisationselektrode über ein festgelegtes Wartungsintervall fehlerfrei funktioniert.

### KURZBESCHREIBUNG DER FIGUREN

Weitere vorteilhafte Ausgestaltungen werden nachfolgend anhand eines in den Zeichnungen dargestellten Ausführungsbeispiels, auf welches die Erfindung jedoch nicht beschränkt ist, näher beschrieben.

Es zeigen schematisch:
**Figur 1** illustriert eine Heizungsanlage gemäß einem Ausführungsbeispiel der Erfindung.
**Figur 2** zeigt ein Ablaufdiagramm eines erfindungsgemäßen Verfahrens.
**Figur 3** illustriert eine Zuverlässigkeitsfunktion.
**Figur 4** zeigt ein exemplarisches Kennfeld der Elektrodenschädigung über die Betriebszeit.

### AUSFÜHRLICHE BESCHREIBUNG DER ERFINDUNG ANHAND VON AUSFÜHRUNGSBEISPIELEN

Bei der nachfolgenden Beschreibung einer bevorzugten Ausführungsform der vorliegenden Erfindung bezeichnen gleiche Bezugszeichen gleiche oder vergleichbare Komponenten.

Fig. 1 illustriert ein Ausführungsbeispiel einer erfindungsgemäßen Heizungsanlage 1 mit einem Wärmeerzeuger 2, der beispielsweise in einem Gebäude angeordnet ist, und einer Datenverarbeitungsvorrichtung 20, die über ein Netzwerk 40 kommunikativ mit einer Regeleinrichtung 10 des Wärmeerzeugers 2 verbunden ist.

In Fig. 1 ist beispielhaft nur ein Wärmeerzeuger 2 dargestellt. Eine erfindungsgemäße Heizungsanlage 1 kann jedoch eine Vielzahl gleichartiger und/oder verschiedenartiger Wärmeerzeuger 2 umfassen, die jeweils kommunikativ über das Netzwerk 40 mit der Datenverarbeitungsvorrichtung 20 verbunden sind und über das Netzwerk 40 Daten mit der Datenverarbeitungsvorrichtung 20 austauschen. Die folgende Beschreibung bezieht sich auf nur einem Wärmeerzeuger 2 und kann entsprechend auf eine Heizungsanlage 1 mit einer Vielzahl von Wärmeerzeugern 2 übertragen werden.

Die Datenverarbeitungsvorrichtung 20 umfasst eine Speichereinrichtung 21 zum Speichern von Daten und eine Recheneinrichtung 22 zum Durchführen von Verfahren zum Verarbeiten von Daten, insbesondere von Messwerten, die vom Wärmeerzeuger 2 empfangen werden.

Die Datenverarbeitungsvorrichtung 20 ist beispielsweise ein an das Netzwerk 40 angeschlossener Server. Anstelle der Speichereinrichtung 21 oder zusätzlich zur Speichereinrichtung 21 kann ein ans Netzwerk 40 angeschlossener Cloudspeicher 30 zum Speichern der Daten verwendet werden. Als Netzwerk 40 kann beispielsweise das Internet verwendet werden.

Der Vorteil einer über das Internet angebundene Datenverarbeitungsvorrichtung ist, dass Daten einer Vielzahl von Wärmeerzeugern, die sich geographischer entfernt voneinander (z.B. in unterschiedlichen Gebäuden) befinden können, empfangen, gespeichert und verarbeitet werden können. Hierbei kann es sich um eine Vielzahl baugleicher oder verschiedener Wärmeerzeuger handeln. Insbesondere kann es vorteilhaft sein, Daten einer Vielzahl baugleicher oder bauähnlicher Wärmeerzeuger auszuwerten, die insbesondere baugleiche lonisationselektroden aufweisen, um für eine bestimmte Bauart von lonisationselektrode eine spezifische statistische Auswertung empfangener und gespeicherter Messwerte durchzuführen.

Der Wärmeerzeuger 2 umfasst einen Brenner 3 und eine Regeleinrichtung 10 zum Regeln eines Betriebszustands des Wärmeerzeugers 2 bzw. des Brenners 3. Der Brenner 3 weist eine Zündelektrode 4 zum Zünden eines Brennvorgangs in einem Brennraum des Brenners 3 auf. Eine lonisationselektrode 5 zum Messen eines Ionisationsstroms ist in einer Reaktionszone des Brenners 3 angeordnet. Der Brenner 3 weist ferner einen Wärmetauscher 7 zum Übertragen der vom Brenner 3 erzeugten Wärme auf das Wärmeträgermedium auf.

Im Brennraum des Brenners 3 ist ein Flammkörper 8 angeordnet, aus dem ein Gas bzw. ein Gas-Luft-Gemisch in einen Brennraum, der den Flammkörper 8 umgibt, austritt. Nach Zünden des Gas-Luft-Gemischs mittels der Zündelektrode 4 bildet sich in der Reaktionszone um den Flammkörper 8 eine Flamme.

Fig. 2 ist ein Ablaufdiagramm, das ein Ausführungsbespiel des erfindungsgemäßen Verfahrens zum Betreiben der Heizungsanlage 1 illustriert. Der Block mit dem Bezugszeichen 2 bezieht sich auf den Wärmeerzeuger 2. Wenn dieser eine Anweisung zum Starten erhält, wird Brenner 2 mittels der Zündelektrode 4 gezündet.

Während des Betriebs des Wärmeerzeugers 2 werden Regelparameter und Messwerte P1 lokal von der Regeleinrichtung 10 gespeichert. Hierzu gehören insbesondere Betriebszeiten des Brenners 3, eine vorgegebene Leistung des Brenners 3, ein Zündzeitpunkt des Brenners 3 und der von der lonisationselektrode 5 gemessene lonisationsstrom.

Im Schritt S1 führt die Regeleinrichtung 10 eine Verarbeitung der Messwerte (z.B. Zündzeiten und lonisationsströme) und der Stellgrößen (z.B. Modulation) durch. Der Schritt S1 stellt insbesondere eine reine Aufbereitung der internen analogen Messgrößen in digital zu übermittelnde logische Größen dar.

In Schritt S2 überträgt die Regeleinrichtung 10 die verarbeiteten Messwerte P1, wie beispielsweise Zündzeiten (die z.B. mittels Erkennung über eine lonisationsstrommessung bestimmt werden), lonisationsströme sowie die aktuelle Ist-Modulation, über den Betriebszustand des Wärmeerzeugers 2 bzw. des Brenners 3 an die Datenverarbeitungsvorrichtung 20. Für die Kommunikation mit der Datenverarbeitungsvorrichtung 20 weist die Regeleinrichtung 10 eine Schnittstelle auf, über die der Wärmeerzeuger 2 mit dem Internet 40 verbunden ist. Die Datenverarbeitungsvorrichtung 20 speichert die empfangenen Messwerte P1 in einer Speichereinrichtung 21 bzw. in einem Cloudspeicher 30.

In Schritt S3 führt die Recheneinrichtung 22 der Datenverarbeitungsvorrichtung 20 eine Datenverarbeitung der empfangenen und gespeicherten Messwerte durch, um beispielsweise eine verbleibende Lebensdauer der lonisationselektrode 5 zu berechnen. Bei der Datenverarbeitung kann die Recheneinrichtung 22 auch zuvor gespeicherte bzw. verarbeitete Daten P2 verwenden. Beispielsweise werden die empfangenen Messwerte P1 unter Verwendung eines angelernten Datenfelds mit historischen Felddaten ausgewertet. Zusätzlich oder alternativ kann beispielsweise eine Zuverlässigkeitsfunktion zum Verarbeiten der Daten in Schritt S2 verwendet werden. Die Zuverlässigkeitsfunktion wird weiter unten anhand von Fig. 3 näher beschrieben.

Die historischen Felddaten, die Zuverlässigkeitsfunktion, Simulationsdaten oder andere von der Recheneinrichtung 22 der Datenverarbeitungsvorrichtung 20 zum Verarbeiten der Daten P1 verwendeten Daten werden in Fig. 2 zusammenfassend als P2 bezeichnet.

Das Ergebnis der Datenverarbeitung in S2 wird als P3 bezeichnet und kann beispielsweise eine berechnete verbleibende Lebensdauer der lonisationselektrode 5 und/oder einen Schädigungsindex der lonisationselektrode 5 umfassen. Diese Werte können in der Speichereinrichtung 21 bzw. im Cloudspeicher 30 gespeichert werden.

In Schritt S4 wird ein Vergleich der Restlebensdauer der lonisationselektrode 5 mit einem ersten Grenzwert durchgeführt. Falls die berechnete verbleibende Lebensdauer der lonisationselektrode 5 gleich groß wie oder kleiner als der erste Grenzwert ist (JA) wird in Schritt S5 ein korrigierter Satz Regelparameter bestimmt und an die Regeleinrichtung 10 übertragen.

Ist die berechnete verbleibende Lebensdauer der lonisationselektrode 5 gleich größer als der erste Grenzwert (NEIN) endet das Verfahren, ohne dass neue Regelparameter bestimmt werden, bzw. der Betrieb des Wärmeerzeugers 2 wird mit den alten Regelparametern fortgesetzt, solange der erste Grenzwert nicht unterschritten wird.

Im Folgenden wird die Zuverlässigkeitsfunktion anhand von Fig. 3 näher beschrieben. Die Zuverlässigkeitsfunktion gibt eine Wahrscheinlichkeit an, dass die lonisationselektrode 5 während einer definierten Zeitdauer unter vorgegebenen Betriebsbedingungen nicht ausfällt. Die Betriebsbedingungen können beispielsweise Betriebsparameter des Brenners 3 und Umgebungsbedingungen umfassen, wie zum Beispiel die Brennergeometrie, Abstand der lonisationselektrode 5 vom Flammkörper 8, Abmessungen der lonisationselektrode 5 und Materialeigenschaften der lonisationselektrode 5.

Die dargestellte Kurve f(t) wird als Ausfalldichtefunktion bezeichnet und kann beispielsweise eine normalisierte Gauß-Verteilung sein, die eine Verteilung der Ausfälle in Abhängigkeit einer Betriebszeit t angibt. Normalisiert bedeutet, dass die Fläche unter der Kurve f(t) gleich 1 ist. Durch Integrieren der Ausfalldichtefunktion f(t) bis zu einem bestimmten Zeitpunkt tₓ kann die Ausfallwahrscheinlichkeit F(tₓ) für den Zeitpunkt tₓ berechnet werden, die der Fläche unter der Kurve f(t) links der gestrichelten Linie am Zeitpunkt tₓ entspricht. Die Überlebenswahrscheinlichkeit für den Zeitpunkt tₓ R(tₓ) ergibt sich dann als R(tₓ) = 1 - F(tₓ). Die Fläche rechts der gestrichelten Linie am Zeitpunkt tₓ ist dann entsprechend R(tₓ). Ferner kann eine Ausfallrate λ(t) = f(t)/R(t) definiert werden, die ebenfalls in Fig. 3 dargestellt ist.

Die Kurve f(t) kann insbesondere durch statistisches Auswerten einer Vielzahl von Messwerten über viele Betriebsstunden ermittelt werden. Dabei können insbesondere Messwerte einer Vielzahl gleichartiger Gerätetypen von Wärmeerzeugern herangezogen werden.

Fig. 4 zeigt ein exemplarisches Kennfeld der Elektrodenschädigung über die Betriebszeit. Aus Versuchen, Simulationen sowie einer kontinuierlichen Auswertung von Betriebsprofilen einer Vielzahl von Wärmeerzeugern in Kombination mit festgestellten Schadens- bzw. Verschleißereignissen (Degradation) lassen sich für Komponenten der Wärmeerzeuger (hier insbesondere die lonisationselektrode) Schädigungseinflüsse bestimmen und mit einer dazugehörigen Zuverlässigkeitfunktion (Überlebenswahrscheinlichkeit) R(t) verknüpfen. Ein Betriebsprofil wird insbesondere durch Messwerte bzw. Betriebsparameter wie Modulationsgrad, Abgastemperatur, Betriebsdauer usw. beschrieben. Je nachdem, in welche Klasse oder Kategorie von Schädigungseinflüssen ein einzelner Wärmeerzeuger in Abhängigkeit seines Betriebsprofils fällt, kann über das global erzeugte Kennfeld in Abhängigkeit seiner Betriebsdauer (Betriebszeit) eine Überlebenswahrscheinlichkeit bzw. Zuverlässigkeit bestimmt werden. Die Klasse oder Kategorie von Schädigungseinflüssen beschreibt welche Schädigung in Abhängigkeit des Betriebes auf die lonisationselektroden bzw. andere Bauteile einwirken kann und bezieht sich auf die Achse "Schädigungsindex" in Fig. 4.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

## Patentansprüche

1. Heizungsanlage (1) umfassend:
einen Wärmeerzeuger (2) zum Erhitzen eines Wärmeträgermediums, umfassend:
einen Brenner (3);
eine im Brenner (3) angeordnete Zündelektrode (4);
eine im Brenner (3) angeordnete lonisationselektrode (5) zum Messen eines Ionisationsstroms in einer Reaktionszone (6) des Brenners (3);
einen Wärmetauscher (7) zum Übertragen der vom Brenner (3) erzeugten Wärme auf ein Wärmeträgermedium; und
eine Regeleinrichtung (10) zum Regeln eines Betriebszustands des Wärmeerzeugers (2) in Abhängigkeit von Regelparametern (Pa); und
eine kommunikativ mit der Regeleinrichtung (10) verbundene Datenverarbeitungsvorrichtung (20) mit einer Speichereinrichtung (21) zum Speichern von Daten und einer Recheneinrichtung (22) zum Verarbeiten von Daten, wobei:
die Regeleinrichtung (10) konfiguriert ist:
regelmäßig eine Vielzahl von Messwerten über den Betriebszustand des Wärmeerzeugers (2) an die Datenverarbeitungsvorrichtung (20)zu übertragen, und
Regelparameter (Pa) zum Regeln des Wärmeerzeugers (2) von der Datenverarbeitungsvorrichtung (20) zu empfangen;
die Datenverarbeitungsvorrichtung (20) konfiguriert ist:
die von der Regeleinrichtung (10) empfangenen Messwerte in der Speichereinrichtung (21) zu speichern,
in Abhängigkeit der gespeicherten Messwerte eine verbleibende Lebensdauer der lonisationselektrode (5) zu berechnen, und
falls die berechnete verbleibende Lebensdauer gleich groß wie oder kleiner als ein erster Grenzwert ist, einen korrigierten Satz Regelparameter (Pa) zu bestimmen und an die Regeleinrichtung (10) zu übertragen,
**dadurch gekennzeichnet dass** die Recheneinrichtung (22) konfiguriert ist:
die verbleibende Lebensdauer der lonisationselektrode (5) in Abhängigkeit akkumulierter Verweildauern in einer Vielzahl festgelegter Modulationsbereiche des Brenners (3) zu berechnen, wobei jeder Modulationsbereich einer Leistung des Brenners (3) entspricht.

2. Heizungsanlage (1) nach Anspruch 1, wobei die Regeleinrichtung (10) konfiguriert ist, mindestens die folgenden Messwerte über den Betriebszustand des Wärmeerzeugers (2) zusammen mit einem jeweiligen Zeitpunkt der Messung regelmäßig an die Datenverarbeitungsvorrichtung (20) zu übertragen:
Betriebszeiten des Brenners (3) und/oder
eine Leistung des Brenners (3) und/oder
Zündzeiten des Brenners (3) und/oder
den lonisationsstrom.

3. Heizungsanlage (1) nach Anspruch 1, wobei die Recheneinrichtung (22) konfiguriert ist:
einen ersten Modulationsbereich aus der Vielzahl festgelegter Modulationsbereiche zu bestimmen, bei dem die berechnete verbleibende Lebensdauer der lonisationselektrode (5) minimal wird; und
den korrigierten Satz Regelparameter (Pa) derart zu bestimmen, dass ein Betrieb des Brenners (3) im ersten Modulationsbereich vermieden wird.

4. Heizungsanlage (1) nach Anspruch 3, wobei die Recheneinrichtung (22) konfiguriert ist:
einen zweiten und einen dritten Modulationsbereich aus der Vielzahl festgelegter Modulationsbereiche zu bestimmen, so dass sich die Leistung des ersten Modulationsbereichs als gewichtetes Mittel aus der Leistung des zweiten Modulationsbereichs und des dritten Modulationsbereichs ergibt; und
den korrigierten Satz Regelparameter (Pa) derart zu bestimmen, dass der Brenner (3) abwechselnd für eine erste Zeitdauer im zweiten Modulationsbereich und für eine zweite Zeitdauer im dritten Modulationsbereich betrieben wird, so dass der Brenner (3) im zeitlichen Mittel, die Leistung des ersten Modulationsbereichs abgibt,
wobei die erste Zeitdauer und die zweite Zeitdauer die Gewichte beim Bestimmen des gewichteten Mittels sind.

5. Verfahren zum Betreiben einer Heizungsanlage (1) mit
einem Wärmeerzeuger (2) zum Erhitzen eines Wärmeträgermediums;
einer Regeleinrichtung (10) zum Regeln eines Betriebszustands des Wärmeerzeugers (2) in Abhängigkeit von Regelparametern (Pa); und
einer kommunikativ mit der Regeleinrichtung (10) verbundenen Datenverarbeitungsvorrichtung (20) mit einer Speichereinrichtung (21) zum Speichern von Daten und einer Recheneinrichtung (22) zum Verarbeiten von Daten,
wobei das Verfahren die folgenden Schritte aufweist:
Zünden eines Brennvorgangs im Brenner (3) des Wärmeerzeugers (2) mittels einer im Brenner (3) angeordneten Zündelektrode (4);
Betreiben des Brenners (3) bei einer festgelegten Leistung, wobei die vom Brenner (3) erzeugte Wärme über einen Wärmetauscher auf das Wärmeträgermedium übertragen wird;
Messen eines Ionisationsstroms in einer Reaktionszone (6) des Brenners (3) mit einer lonisationselektrode (5);
regelmäßiges Übertragen einer Vielzahl von Messwerten über den Betriebszustand des Wärmeerzeugers (2) von der Regeleinrichtung (10) an die Datenverarbeitungsvorrichtung (20);
Übertragen von Regelparametern (Pa) zum Regeln des Wärmeerzeugers (2) von der Datenverarbeitungsvorrichtung (20) an die Regeleinrichtung (10);
Speichern der von der Regeleinrichtung (10) übertragenen Messwerte in der Speichereinrichtung (21);
Berechnen einer verbleibenden Lebensdauer der lonisationselektrode (5) in Abhängigkeit der gespeicherten Messwerte durch eine Recheneinrichtung (22) der Datenverarbeitungsvorrichtung (20); und
falls die berechnete verbleibende Lebensdauer gleich groß wie oder kleiner als ein erster Grenzwert ist, Bestimmen und Übertragen eines korrigierten Satzes Regelparameter (Pa) durch die Datenverarbeitungsvorrichtung (20) an die Regeleinrichtung (10),
**dadurch gekennzeichnet, dass** die Datenverarbeitungsvorrichtung (20):
die verbleibende Lebensdauer der lonisationselektrode (5) in Abhängigkeit akkumulierter Verweildauern in einer Vielzahl festgelegter Modulationsbereiche des Brenners (3) berechnet, wobei jeder Modulationsbereich einer Leistung des Brenners (3) entspricht.

6. Verfahren nach Anspruch 5, wobei die Regeleinrichtung (10) mindestens die folgenden Messwerte über den Betriebszustand des Wärmeerzeugers (2) zusammen mit einem jeweiligen Zeitpunkt der Messung regelmäßig an die Datenverarbeitungsvorrichtung (20) überträgt:
Betriebszeiten des Brenners (3) und/oder
eine Leistung des Brenners (3) und/oder
Zündzeiten des Brenners (3) und/oder
den lonisationsstrom.

7. Verfahren nach Anspruch 5, wobei die Datenverarbeitungsvorrichtung (20):
einen ersten Modulationsbereich aus der Vielzahl festgelegter Modulationsbereiche bestimmt, bei dem die berechnete verbleibende Lebensdauer der lonisationselektrode (5) minimal wird; und
den korrigierten Satz Regelparameter (Pa) derart bestimmt, dass ein Betrieb des Brenners (3) im ersten Modulationsbereich vermieden wird.

8. Verfahren nach Anspruch 7, wobei die Datenverarbeitungsvorrichtung (20):
einen zweiten und einen dritten Modulationsbereich aus der Vielzahl festgelegter Modulationsbereiche bestimmt, so dass sich die Leistung des ersten Modulationsbereichs als gewichtetes Mittel aus der Leistung des zweiten Modulationsbereichs und des dritten Modulationsbereichs ergibt; und
den korrigierten Satz Regelparameter (Pa) derart bestimmt, dass der Brenner (3) abwechselnd für eine erste Zeitdauer im zweiten Modulationsbereich und für eine zweite Zeitdauer im dritten Modulationsbereich betrieben wird, so dass der Brenner (3) im zeitlichen Mittel, die Leistung des ersten Modulationsbereichs abgibt,
wobei die erste Zeitdauer und die zweite Zeitdauer als Gewichte beim Bestimmen des gewichteten Mittels verwendet werden.

## Claims

1. A heating system (1), comprising:
a heat generator (2) for heating a heat carrier medium, comprising:
a burner (3);
an ignition electrode (4) disposed in said burner (3);
an ionization electrode (5) disposed in said burner (3) for measuring an ionization current in a reaction zone (6) of said burner (3);
a heat exchanger (7) for transferring said heat generated by said burner (3) to a heat carrier medium; and
a regulation device (10) for regulating an operating condition of said heat generator (2) as a function of regulation parameters (Pa); and
a data processing apparatus (20) communicatively connected to said regulation device (10), comprising a storage device (21) for storing data and a computing device (22) for processing data,
said regulation device (10) configured to
regularly transmit a plurality of measurement values on said operating condition of said heat generator (2) to said data processing apparatus (20), and
receive regulation parameters (Pa) for regulating said heat generator (2) of said data processing apparatus (20);
said data processing apparatus (20) configured to
store said measurement values received by said regulation device (10) in said storage device (21),
calculate a remaining lifetime of said ionization electrode (5) as a function of said stored measurement values, and
if said calculated remaining lifetime is equal to or smaller than a first limit, determine and transfer to said regulation device (10) a corrected set of regulation parameters (Pa),
**characterized in that** said computing device (22) is configured to
calculate said remaining lifetime of said ionization electrode (5) as a function of accumulated dwell times in a plurality of designated modulation ranges of said burner (3), wherein each modulation range corresponds to a power of said burner (3).

2. The heating system (1) of claim 1, said regulation device (10) configured to regularly transfer at least the following measurement values on said operating condition of said heat generator (2) together with a respective timing of said measurement to said data processing apparatus (20):
operating times of said burner (3) and/or
a power of said burner (3) and/or
ignition times of said burner (3) and/or
said ionization current.

3. The heating system (1) of claim 1, said computing device (22) configured to
determine a first modulation range of said plurality of designated modulation ranges, at which said calculated remaining lifetime of said ionization electrode (5) becomes minimal; and
determine said corrected set of regulation parameters (Pa) such that an operation of said burner (3) in said first modulation range is avoided.

4. The heating system (1) of claim 3, said computing device (22) configured to
determine second and third modulation ranges of said plurality of designated modulation ranges so that the power of said first modulation range is given as a weighted average of the powers of said second modulation range and said third modulation range; and
determine said corrected set of regulation parameters (Pa) such that said burner (3) operated alternatingly for a first duration in said second modulation range and for a second duration in said third modulation range so that, on average over time, said burner (3) emits the power of said first modulation range, wherein
in determining said weighted average, said first duration and said second duration are said weights.

5. A method for operating a heating system (1), comprising
a heat generator (2) for heating a heat carrier medium;
a regulation device (10) for regulating an operating condition of said heat generator (2) as a function of regulation parameters (Pa); and
a data processing apparatus (20) communicatively connected to said regulation device (10), comprising a storage device (21) for storing data and a computing device (22) for processing data,
said method comprising the following steps:
igniting a burning operation in said burner (3) of said heat generator (2) by means of an ignition electrode (4) disposed in said burner (3);
operating said burner (3) at a designated power, said heat generated by said burner (3) transferred through a heat exchanger to said heat carrier medium;
measuring an ionization current in a reaction zone (6) of said burner (3) by an ionization electrode (5);
regularly transmitting a plurality of measurement values on said operating condition of said heat generator (2) from said regulation device (10) to said data processing apparatus (20);
transmitting regulation parameters (Pa) for regulating said heat generator (2) from said data processing apparatus (20) to said regulation device (10);
store said measurement values transmitted by said regulation device (10) in said storage device (21);
calculating a remaining lifetime of said ionization electrode (5) as a function of said stored measurement values by a computing device (22) of said data processing apparatus (20); and
if said calculated remaining lifetime is equal to or smaller than a first limit, determining and transmitting a corrected set of regulation parameters (Pa) by said data processing apparatus (20) to said regulation device (10),
**characterized in that** said data processing apparatus (20)
calculates said remaining lifetime of said ionization electrode (5) as a function of accumulated dwell times in a plurality of designated modulation ranges of said burner (3), wherein each modulation range corresponds to a power of said burner (3).

6. The method of claim 5, said regulation device (10) regularly transmitting at least the following measurement values on said operating condition of said heat generator (2) together with a respective timing of the measurement to said data processing apparatus (20):
operating times of said burner (3) and/or
a power of said burner (3) and/or
ignition times of said burner (3) and/or
said ionization current.

7. The method of claim 5, said data processing apparatus (20)
determining a first modulation range of said plurality of designated modulation ranges, at which said calculated remaining lifetime of said ionization electrode (5) becomes minimal; and
determining said corrected set of regulation parameters (Pa) such that an operation of said burner (3) in said first modulation range is avoided.

8. The method of claim 7, said data processing apparatus (20)
determining second and third modulation ranges of said plurality of designated modulation ranges, so that the power of said first modulation range is given as a weighted average of the powers of said second modulation range and said third modulation range; and
determining said corrected set of regulation parameters (Pa) such that said burner (3) is alternatingly operated for a first duration in said second modulation range and for a second duration in said third modulation range so that, on average over time, said burner (3) emits the power of said first modulation range, wherein
said first duration and said second duration are used as weights in determining said weighted average.

## Revendications

1. Installation de chauffage (1) comprenant :
un générateur de chaleur (2) pour chauffer un milieu caloporteur, comportant :
un brûleur (3) ;
une électrode d'allumage (4) agencée dans le brûleur (3) ;
une électrode d'ionisation (5) agencée dans le brûleur (3) pour mesurer un courant d'ionisation dans une zone de réaction (6) du brûleur (3) ;
un échangeur thermique (7) pour transférer la chaleur produite par le brûleur (3) jusque dans un milieu caloporteur ; et
un dispositif de réglage (10) pour régler un état d'exploitation du générateur de chaleur (2) en fonction de paramètres de réglage (Pa) ; et
un dispositif de traitement de données (20), relié en communication avec le dispositif de réglage (10), avec un dispositif de mémorisation (21) pour mémoriser des données et avec un dispositif de calcul (22) pour traiter des données, dans laquelle :
le dispositif de réglage (10) est configuré pour :
transférer régulièrement vers le dispositif de traitement de données (20) une pluralité de valeurs de mesure sur l'état d'exploitation du générateur de chaleur (2), et
recevoir des paramètres de réglage (Pa) depuis le dispositif de traitement de données (20) pour régler le générateur de chaleur (2) ;
le dispositif de traitement de données (20) est configuré pour :
mémoriser dans le dispositif de mémorisation (21) les valeurs de mesure reçues depuis le dispositif de réglage (10),
en fonction des valeurs de mesure mémorisées, calculer une durée de vie restante de l'électrode d'ionisation (5), et
dans le cas où la durée de vie restante est inférieure ou égale à une première valeur limite, déterminer un jeu corrigé de paramètres de réglage (Pa) et le transférer vers le dispositif de réglage (10),
**caractérisée en ce que** le dispositif de calcul (22) est configuré pour :
calculer la durée de vie restante de l'électrode d'ionisation (5) en fonction de durées de séjour cumulées dans une pluralité de plages de modulation fixées du brûleur (3), dans laquelle chaque plage de modulation correspond à une puissance du brûleur (3).

2. Installation de chauffage (1) selon la revendication 1, dans laquelle le dispositif de réglage (10) est configuré pour transférer régulièrement vers le dispositif de traitement de données (20) au moins les valeurs de mesure suivantes sur l'état d'exploitation du générateur de chaleur (2) ensemble avec un moment respectif de la mesure :
des temps d'exploitation du brûleur (3) et/ou
une puissance du brûleur (3) et/ou
des temps d'allumage du brûleur (3) et/ou
le courant d'ionisation.

3. Installation de chauffage (1) selon la revendication 1, dans laquelle le dispositif de calcul (22) est configuré pour :
déterminer une première plage de modulation parmi la pluralité de plages de modulation fixées, pour laquelle la durée de vie restante calculée de l'électrode d'ionisation (5) devient minimale ; et
déterminer le jeu corrigé de paramètres de réglage (Pa) de sorte qu'une exploitation du brûleur (3) dans la première plage de modulation soit évitée.

4. Installation de chauffage (1) selon la revendication 3, dans laquelle le dispositif de calcul (22) est configuré pour :
déterminer une deuxième et une troisième plage de modulation parmi la pluralité de plages de modulation fixées de sorte que la puissance de la première plage de modulation résulte en tant que moyenne pondérée de la puissance de la deuxième plage de modulation et de la troisième plage de modulation ; et
déterminer le jeu corrigé de paramètres de réglage (Pa) de sorte que le brûleur (3) soit exploité alternativement pour une première durée dans la deuxième plage de modulation et pour une seconde durée dans la troisième plage de modulation, de sorte que le brûleur (3) dans la moyenne temporelle restitue la puissance de la première plage de modulation,
dans laquelle la première durée et la seconde durée sont les pondérations lors de la détermination de la moyenne pondérée.

5. Procédé d'exploitation d'une installation de chauffage (1) avec
un générateur de chaleur (2) pour chauffer un milieu caloporteur ;
un dispositif de réglage (10) pour régler un état d'exploitation du générateur de chaleur (2) en fonction de paramètres de réglage (Pa) ; et
un dispositif de traitement de données (20), relié en communication avec le dispositif de réglage (10), avec un dispositif de mémorisation (21) pour mémoriser des données et avec un dispositif de calcul (22) pour traiter des données,
dans lequel le procédé présente les étapes suivantes :
allumage d'un processus de brûlage dans le brûleur (3) du générateur de chaleur (2) au moyen d'une électrode d'allumage (4) agencée dans le brûleur (3) ;
exploitation du brûleur (3) sous une puissance fixée, dans lequel la chaleur produite par le brûleur (3) est transférée via un échangeur thermique jusque dans le milieu caloporteur ;
mesure avec une électrode d'ionisation (5) d'un courant d'ionisation dans une zone de réaction (6) du brûleur (3) ;
transfert régulier d'une pluralité de valeurs de mesure sur l'état d'exploitation du générateur de chaleur (2) depuis le dispositif de réglage (10) vers le dispositif de traitement de données (20) ;
transfert de paramètres de réglage (Pa) depuis le dispositif de traitement de données (20) vers le dispositif de réglage (10) afin de régler le générateur de chaleur (2) ;
mémorisation dans le dispositif de mémorisation (21) des valeurs de mesure transférées depuis le dispositif de réglage (10),
calcul d'une durée de vie restante de l'électrode d'ionisation (5) en fonction des valeurs de mesure mémorisées par un dispositif de calcul (22) du dispositif de traitement de données (20) ; et
dans le cas où la durée de vie restante calculée est inférieure ou égale à une première valeur limite, détermination et transfert par le dispositif de traitement de données (20) d'un jeu corrigé de paramètres de réglage (Pa) vers le dispositif de réglage (10),
**caractérisé en ce que** le dispositif de traitement de données (20) :
calcule la durée de vie restante de l'électrode d'ionisation (5) en fonction de durées de séjour cumulées dans une pluralité de plages de modulation fixées du brûleur (3), dans lequel chaque plage de modulation correspond à une puissance du brûleur (3).

6. Procédé selon la revendication 5, dans lequel le dispositif de réglage (10) transfère régulièrement vers le dispositif de traitement de données (20) au moins les valeurs de mesure suivantes sur l'état d'exploitation du générateur de chaleur (2) ensemble avec un moment respectif de la mesure :
des temps d'exploitation du brûleur (3) et/ou
une puissance du brûleur (3) et/ou
des temps d'allumage du brûleur (3) et/ou
le courant d'ionisation.

7. Procédé selon la revendication 5, dans lequel le dispositif de traitement de données (20) :
détermine une première plage de modulation parmi la pluralité de plages de modulation fixées, pour laquelle la durée de vie restante calculée de l'électrode d'ionisation (5) devient minimale ; et
détermine le jeu corrigé de paramètres de réglage (Pa) de sorte qu'une exploitation du brûleur (3) dans la première plage de modulation soit évitée.

8. Procédé selon la revendication 7, dans lequel le dispositif de traitement de données (20) :
détermine une deuxième et une troisième plage de modulation parmi la pluralité de plages de modulation fixées de sorte que la puissance de la première plage de modulation résulte en tant que moyenne pondérée de la puissance de la deuxième plage de modulation et de la troisième plage de modulation ; et
détermine le jeu corrigé de paramètres de réglage (Pa) de sorte que le brûleur (3) soit exploité alternativement pour une première durée dans la deuxième plage de modulation et pour une seconde durée dans la troisième plage de modulation, de sorte que le brûleur (3) dans la moyenne temporelle restitue la puissance de la première plage de modulation,
dans lequel la première durée et la seconde durée sont utilisées en tant que pondérations lors de la détermination de la moyenne pondérée.
